# EUROPÄISCHE PATENTSCHRIFT

(11) **EP 3 307 460 B1**
(45) Veröffentlichungstag und Bekanntmachung des Hinweises auf die Patenterteilung: **05.08.2020**
(21) Anmeldenummer: 16747720.7
(22) Anmeldetag: 15.06.2016
(51) Int. Cl.: B22D 33/02, B22D 47/00

(54) **VORRICHTUNG ZUM HERSTELLEN VON WERKSTÜCKEN**
DEVICE FOR PRODUCING WORKPIECES
DISPOSITIF POUR LA FABRICATION DE PIÈCES

(30) Priorität: 15.06.2015 AT 504952015
(43) Veröffentlichungstag der Anmeldung: 18.04.2018
(73) Patentinhaber: Fill Gesellschaft m.b.H., 4942 Gurten (AT)
(72) Erfinder: BOINDECKER, Martin, 4942 Gurten (AT); RATHNER, Thomas, 4910 Ried im Innkreis (AT)
(74) Vertreter: Burger, Hannes
(86) Internationale Anmeldenummer: PCT/AT2016/050203
(87) Internationale Veröffentlichungsnummer: WO 2016/201476

(56) Entgegenhaltungen:
- FR-A1- 2 394 349

## Beschreibung

Die Erfindung betrifft eine Vorrichtung zum Herstellen von Werkstücken, wobei die Vorrichtung zumindest eine Gießstation zum Einbringen einer Metallschmelze in Formen aufweist, wobei die Vorrichtung einen Rundtisch aufweist.

Eine Vorrichtung der eingangs genannten Art ist beispielsweise aus der DE 3422121 A1 bekannt geworden. Bei der bekannten Vorrichtung sind Formen entlang der Peripherie eines Rundtischs angeordnet. Jede der Formen ist hierbei Teil einer Einrichtung zum Gegendruckgießen. Nachteilig an der bekannten Vorrichtung ist unter anderem, dass eine Manipulation der Formen nur eingeschränkt möglich ist und die Formen nicht auf einfache Weise von dem Rundtisch ein- und ausgeschleust werden können. Auch ist es von Nachteil, dass die Stückzahl, die mit der Vorrichtung in einer vorgegebenen Zeit hergestellt werden kann, bauartbedingt stark limitiert ist. Aus der FR 2394349 A1 ist es bekannt geworden, Formen direkt auf einem Rundtisch, ohne Verwendung von Formenträgern radial zu verschieben.

Es ist daher eine Aufgabe der Erfindung, die oben genannten Nachteile des Stands der Technik zu überwinden. Diese Aufgabe wird mit einer Vorrichtung der eingangs genannten Art erfindungsgemäß dadurch gelöst, dass die Vorrichtung mehrere Formenträger für die Formen aufweist die auf dem Rundtisch angeordnet sind, wobei die Formenträger in einer radialen Richtung des Rundtisches auf dem Rundtisch verschiebbar gelagert sind, wobei die Formenträger in als Führungsschienen ausgebildeten Führungen des Rundtisches radial zu dem Rundtisch verschiebbar sind.

Durch die radiale Verschiebbarkeit der Formenträger können Formen, welche von den Formenträgem gehalten werden, auf einfache Weise auf dem Rundtisch manipuliert werden. Darüber hinaus ermöglicht die Erfindung ein einfaches Ein- und Ausschleusen der Formen.

Nach einer besonders bevorzugten Variante der Erfindung kann es vorgesehen sein, dass die Führungen zumindest bis zu einem äußeren Randbereich des Rundtisches verlaufen und die Formen durch radiales Verschieben der Formenträger in den Führungen von dem Rundtisch ausschleusbar sind.

Die Produktivität der Vorrichtung lässt sich dadurch steigern, dass um den Rundtisch Bearbeitungsstationen, insbesondere zum Gießen einer Schmelze in die Formen und/oder Reinigen der Formen und/oder zur Entnahme der Werkstücke und/oder zur Entnahme der Formen, angeordnet sind. Hierbei kann der Rundtisch mittels eines Antriebes um eine Achse verdrehbar sein, sodass die Formenträger durch eine Rotation des Rundtisches zwischen den Bearbeitungsstationen verlagerbar sind.

Gemäß einer vorteilhaften Variante der Erfindung, welche sich durch eine besonders große Wirtschaftlichkeit auszeichnet, kann es vorgesehen sein, dass sie mehrere Gießstationen zum Einbringen der Metallschmelze in die Formen aufweist, wobei die Anzahl der Gießstationen kleiner ist als die Anzahl der auf dem Rundtisch angeordneten Formenträger.

Gemäß einer vorteilhaften Weiterbildung, können die Gießstationen Gießlöffel aufweisen, wobei die Anzahl der Gießlöffel größer sein kann als die Anzahl der Gießstationen. Diese Variante der Erfindung ermöglicht auch ein gleichzeitiges Einbringen von Schmelze an unterschiedlichen Stellen der Form.

Zum besseren Verständnis der Erfindung wird diese anhand der nachfolgenden Figuren näher erläutert.

Es zeigen jeweils in stark vereinfachter, schematischer Darstellung:
- Fig. 1: eine Draufsicht auf eine erfindungsgemäße Vorrichtung;

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Gemäß Fig. 1 weist eine Vorrichtung 1 zum Herstellen von Werkstücken mittels Einbringens einer Metallschmelze in Formen 2 einen Rundtisch 3 auf. Auf dem Rundtisch 3 sind mehrere Formenträger 4 angeordnet, in welchen die Formen 2 auf dem Rundtisch 3 gehalten sind. Die Formenträger 4 sind auf dem Rundtisch 3 in radialer Richtung des Rundtisches 3 verschiebbar gelagert. Hierzu sind die Formenträger 4 in bzw. an entsprechenden Führungen 5 des Rundtisches 3 angeordnet. Die Führungen 5, sind als Führungsschienen ausgebildet und können zumindest bis zu einem äußeren Randbereich des Rundtisches 2 verlaufen, sodass die Formen 2 durch radiales Verschieben der Formenträger 4 in den Führungen 5 von dem Rundtisch 3 ausschleusbar sind. In der dargestellten Ausführungsform stehen die Führungen 5 etwas über den Rand des Rundtisches 3 über.

Die Formenträger 4 können einen Oberteil und einen Unterteil aufweisen. Die Form 2 selbst kann als Kokille mit einem Oberteil und einem Unterteil ausgebildet sein. In dem Oberteil des Formenträgers 4, kann der Oberteil der Form 2 und auf dem Unterteil des Formenträgers ein Unterteil der Form 2 angeordnet sein. Der Oberteil des Formenträgers 4 kann hierbei gabelförmig ausgebildet sein. Durch eine vertikale Bewegung des Oberteils des Formenträgers 4 kann die Form 2 bzw. die Kokille geöffnet werden und ist beispielsweise für eine Reinigung zugänglich.

Um den Rundtisch 3 und außerhalb des Rundtisches 3 können Bearbeitungsstationen angeordnet sein. In der dargestellten Ausführungsform sind eine Gießstation 6 zum Umgießen einer Schmelze in die Formen 2 und eine Entnahmestation 7 vorgesehen. Zum Befüllen der Formen 2 kann die entsprechende Form 2 durch Drehung des Rundtisches 3 vor der Gießstation 6 positioniert und durch Verschieben in radialer Richtung des Rundtisches 3 in die Gießstation 6 eingeführt werden.

Der Rundtisch 3 ist mittels eines Antriebes um eine Achse verdrehbar, sodass die Formenträger 4 durch eine Rotation des Rundtisches 3 zwischen den Bearbeitungsstationen verlagerbar sind. So wird nach Befüllen der Form 2 bzw. der Kokille in der Gießstation 6 mit der Schmelze die befüllte Form 2 wieder auf den Rundtisch 3 geschoben und durch eine Drehung des Rundtisches 3 in Richtung einer Entnahmestation 7 weitergedreht. Die Drehung des Rundtisches 3 ist hierbei so getaktet, dass nach Weitertransport der befüllten Form 2 eine noch nicht befüllte Form 2 vor der Gießstation 6 zu liegen kommt. Der Transport der befüllten Form 2 von der Gießstation 6 zu der Entnahmestation 7 erfolgt vorzugsweise in zwei Takten. Während des Transportes der befüllten Form 2 von der Gießstation 6 zu der Entnahmestation 7 erfolgt eine Abkühlung und Verfestigung bzw. Erstarrung der Metallschmelze in der Form 2. In der Entnahmestation 7 wird die Form 2 geöffnet und das Werkstück aus der Form 2 entnommen, auf ein Transportmittel 12, beispielsweise ein Förderband, gelegt und abtransportiert.

Zusätzlich zu den dargestellten Bearbeitungsstationen können weitere hier nicht gezeigte Bearbeitungsstationen vorgesehen sein, beispielsweise zum Reinigen der Formen 2.

Wie aus Fig. 1 ersichtlich ist, können die Formen 2 bzw. Kokillen nicht nur von dem Rundtisch 3 ausgeschleust sondern auch auf diesen eingeschleust werden. Dies ermöglicht eine Steigerung der Produktivität, da bereits zum Befüllen mit Schmelze vorbereitete Kokillen eingeschleust werden können und somit die Reinigung der Kokillen und Vorbereitung der Kokillen für das Befüllen mit Schmelze von dem Gießprozess entkoppelt sind. Bei einer vorteilhaften Variante der Erfindung können aber auch mehrere Gießstationen 6 um den Rundtisch 3 angeordnet sein, wobei jedoch die Anzahl der Gießstationen 6 kleiner als die Anzahl der Formenträger 4 ist, um eine mit einem Gießen zeitgleiche Entnahme einer bereits befüllten Form 2 in der Entnahmestation 7 oder ein Ausschleusen einer bereits befüllten Form zu ermöglichen und somit den Herstellungsprozess kontinuierlich betreiben zu können.

Weiters können die Gießstationen 6 Gießlöffel aufweisen, wobei die Anzahl der Gießlöffel größer ist als die Anzahl der Gießstationen 6. Gemäß dieser Ausführungsform kann jede Gießstation mehr als einen Gießlöffel, mit dem die Schmelze in die Formen 2 gegossen wird, aufweisen. Hierdurch ist es beispielsweise möglich, Metallschmelze an unterschiedlichen Stellen in die Form 2 einzugießen. Auch können Metallschmelzen unterschiedlicher Zusammensetzung an unterschiedlichen Stellen in die Form 2 eingegossen werden.

### Bezugszeichenaufstellung

- 1: Vorrichtung
- 2: Form
- 3: Rundtisch
- 4: Formenträger
- 5: Führungen
- 6: Gießstation
- 7: Entnahmestation

## Patentansprüche

1. Vorrichtung (1) zum Herstellen von Werkstücken, wobei die Vorrichtung zumindest eine Gießstation (6) zum Einbringen einer Metallschmelze in Formen (2) aufweist, wobei die Vorrichtung einen Rundtisch (3) aufweist, **dadurch gekennzeichnet, dass** die Vorrichtung (1) mehrere Formenträger (4) für die Formen (2) aufweist die auf dem Rundtisch (3) angeordnet sind, wobei die Formenträger (3) zumindest in einer radialen Richtung des Rundtisches (3) auf dem Rundtisch (3) verschiebbar gelagert sind, wobei.
die Formenträger (4) in als Führungsschienen ausgebildeten Führungen (5) des Rundtisches (3) radial zu dem Rundtisch (3) verschiebbar sind.

2. Vorrichtung nach Anspruch 1, **dadurch gekennzeichnet, dass** die Führungen (5) zumindest bis zu einem äußeren Randbereich des Rundtisches (2) verlaufen und die Formen (2) durch radiales Verschieben der Formenträger (4) in den Führungen (5) von dem Rundtisch (3) ausschleusbar sind.

3. Vorrichtung nach Anspruch 1 oder 2, **dadurch gekennzeichnet, dass** um den Rundtisch (3) Bearbeitungsstationen, insbesondere zum einbringen einer Schmelze in die Formen (2) und/oder Reinigen der Formen und/oder zur Entnahme der Werkstücke und/oder zur Entnahme der Formen, angeordnet sind.

4. Vorrichtung nach Anspruch 3, **dadurch gekennzeichnet, dass** der Rundtisch (3) mittels eines Antriebes um eine Achse verdrehbar ist, sodass die Formenträger (4) durch eine Rotation des Rundtisches (3) zwischen den Bearbeitungsstationen verlagerbar sind.

5. Vorrichtung nach einem der Ansprüche 3 oder 4, **dadurch gekennzeichnet, dass** sie mehrere Gießstationen (6) zum Einbringen der Metallschmelze in die Formen aufweist, wobei die Anzahl der Gießstationen (6) kleiner ist als die Anzahl der auf dem Rundtisch (3) angeordneten Formenträger (4).

6. Vorrichtung nach Anspruch 5, **dadurch gekennzeichnet, dass** die Gießstationen (6) Gießlöffel aufweisen, wobei die Anzahl der Gießlöffel größer ist als die Anzahl der Gießstationen (6).

## Claims

1. A device (1) for producing workpieces, wherein the device comprises at least one casting station (6) for inserting a metal melt into molds (2), wherein the device comprises a rotary table (3), **characterized in that** the device (1) comprises multiple mold carriers (4) for the molds (2), which mold carriers (4) are arranged on the rotary table (3), wherein the mold carriers (3) are mounted on the rotary table (3) so as to be displaceable in at least one radial direction of the rotary table (3), wherein
the mold carriers (4) are displaceable radially with respect to the rotary table (3) in guides (5) of the rotary table (3) designed as guide rails.

2. The device according to claim 1, **characterized in that** the guides (5) extend at least up to an outer edge region of the rotary table (2) and the molds (2) can be ejected from the rotary table (3) by radial displacement of the mold carriers (4) in the guides (5).

3. The device according to claim 1 or 2, **characterized in that** machining stations, in particular for inserting a melt into the molds (2) and/or for cleaning the molds and/or for removing the workpieces and/or for removing the molds, are arranged around the rotary table (3).

4. The device according to claim 3, **characterized in that** the rotary table (3) is rotatable about an axis by means of a drive, such that the mold carriers (4) can be moved between the machining stations by rotation of the rotary table (3).

5. The device according to one of claims 3 or 4, **characterized in that** it comprises multiple casting stations (6) for inserting the metal melt into the molds, wherein the number of the casting stations (6) is smaller than the number of the mold carriers (4) arranged on the rotary table (3).

6. The device according to claim 5, **characterized in that** the casting stations (6) comprise ladles, wherein the number of the ladles is larger than the number of the casting stations (6).

## Revendications

1. Dispositif (1) pour la fabrication de pièces, dans lequel le dispositif comprend au moins une station de coulée (6) pour l'introduction d'une fonte métallique dans des moules (2), dans lequel le dispositif comprend un plateau circulaire (3), **caractérisé en ce que** le dispositif (1) comprend plusieurs supports de moules (4) pour les moules (2), qui sont disposés sur le plateau circulaire (3), dans lequel les supports de moules (3) sont logés de manière coulissante sur le plateau circulaire (3) au moins dans une direction radiale du plateau circulaire (3), dans lequel les supports de moules (4) peuvent coulisser dans des guidages (5), conçus comme des rails de guidage, du plateau circulaire (3), de manière radiale par rapport au plateau circulaire (3).

2. Dispositif selon la revendication 1, **caractérisé en ce que** les guidages (5) s'étendent au moins jusqu'à un bord externe du plateau circulaire (2) et les moules (2) peuvent être évacués du plateau circulaire (3) par coulissement radial des supports de moules (4) dans les guidages (5).

3. Dispositif selon la revendication 1 ou 2, **caractérisé en ce que**, autour du plateau circulaire (3), sont disposées de stations de traitement, plus particulièrement pour l'introduction d'une fonte dans les moules (2) et/ou le nettoyage des moules et/ou le retrait des pièces et/ou le retrait des moules.

4. Dispositif selon la revendication 3, **caractérisé en ce que** le plateau circulaire (3) peut être mis en rotation autour d'un axe au moyen d'un entraînement, de façon à ce que les supports de moules (4) puissent être déplacés entre les stations de traitement par une rotation du plateau circulaire (3).

5. Dispositif selon l'une des revendications 3 ou 4, **caractérisé en ce qu'**il comprend plusieurs stations de coulée (6) pour l'introduction de la fonte métallique dans les moules, dans lequel le nombre de stations de coulée (6) est inférieur au nombre de supports de moules (4) disposés sur le plateau circulaire (3).

6. Dispositif selon la revendication 5, **caractérisé en ce que** les stations de coulée (6) comprennent des cuillères de coulée, dans lequel le nombre de cuillères de coulée est supérieur au nombre de stations de coulée (6).
